# FASCICULE DE BREVET EUROPEEN

(11) **EP 0 111 449 B1**
(45) Date de publication et mention de la délivrance du brevet: **29.10.1986**
(21) Numéro de dépôt: 83810564.1
(22) Date de dépôt: 05.12.1983
(51) Int. Cl.: G04B 39/00, G04B 39/02

(54) **Procédé de fabrication d'un élément de boîte de montre, élément de boîte de montre obtenu, et boîte de montre comprenant un tel élément**
Verfahren zur Herstellung eines äusseren Uhrenteils und durch dieses Verfahren hergestelltes Teil
Method to manufacture an exterior part of a time piece, and part obtained by the same

(30) Priorité: 14.12.1982 CH 7262/82
(43) Date de publication de la demande: 20.06.1984
(73) Titulaire: Montres Rado S.A., 2543 Lengnau b. Biel (CH)
(72) Inventeur: Gogniat, Paul, CH-2504 Bienne (CH); Loth, Eric, CH-2503 Bienne (CH)
(74) Mandataire: Gresset, Jean (FR)

## Description

La présente invention concerne l'assemblage des éléments constitutifs d'une boîte de montre et elle concerne plus particulièrement un procédé pour fabriquer un élément de boîte de montre comprenant d'une part une glace, et d'autre part un organe de fixation rigidement assujetti à cette dernière, ainsi que l'élément obtenu par ce procédé et une boîte de montre comportant cet élément.

Pour réaliser l'assemblage amovible d'une glace dans la carrure ou la lunette d'une boîte de montre, il est connu d'utiliser des glaces auxquelles est assujetti un organe de fixation qui permet l'ancrage de la glace dans la lunette ou la carrure. De telles glaces, dites glaces à talon, sont obtenues en réalisant séparément la glace et un organe de fixation annulaire, puis en les assemblant, par ex. par thermocompression ou par collage.

Il a également été proposé, notamment dans le document FR-A 2034617 de réaliser ce talon in situ, par moulage d'un matériau organique. Une solution similaire est décrite dans le document EP-A 0 097 393, publié le 04.01.84; elle consiste à fixer la glace à la boîte par une couche de matériau organique vulcanisable. Toutes ces solutions font appel à un matériau organique, qu'il s'agisse de la colle ou du talon lui-même. Or, on sait que ce genre de matériau a tendance à se décomposer avec le temps, ce qui risque d'altérer l'étanchéité à long terme.

C'est pourquoi, la présente invention propose un nouveau procédé pour réaliser un élément de boîte de montre comprenant une glace et un organe de fixation assujetti à cette dernière, qui permet une réalisation facile de cet organe de fixation, dans des matériaux divers, qui sont eux- mêmes d'usinage facile si nécessaire, et cela selon toute forme désirée.

Selon d'autres aspects de l'invention, celle-ci propose également des éléments de boîte de montre fabriqués selon le procédé précité, ainsi qu'une boîte de montre les incorporant.

L'invention, tel que définie dans les revendications jointes, sera bien comprise à la lecture de la description suivante, faite en référence aux dessins joints parmi lesquels
- les figures 1 à 6 représentent schématiquement des éléments de boîtes de montre selon divers modes de réalisation particuliers de l'invention;
- la figure 7 est une vue schématique en coupe d'un dispositif utilisé pour la réalisation du procédé selon l'invention, et
- la figure 8 est une vue en coupe schématique d'une boîte de montre comprenant un élément réalisé selon l'invention.

Comme on le voit dans la figure 1, un élément de boîte de montre selon l'invention est constitué par une glace 1, à laquelle est assujetti un organe de fixation 2. Au niveau de la zone de contact entre la glace 1 et l'organe de fixation 2, est prévu un revêtement métallique 3, dont le but est d'assurer un masquage de l'organe de fixation 2, et de garantir une meilleure tenue de l'assemblage. La glace 1 peut présenter toute forme voulue, et l'organe de fixation 2, constituant un talon annulaire de fixation de la glace peut avoir une forme correspondante. Bien entendu, ce talon ne peut pas s'étendre sur toute la périphérie du verre, mais seulement, par exemple, selon deux côtés opposés d'une glace de forme rectangulaire ou carrée.

Dans la figure 2 on a représenté une glace 4, munie également de zones de revêtement métallique 5, au niveau desquelles sont assujettis des plots de fixation 6 s'étendant perpendiculairement au plan de la glace et formant organes de fixation.

Selon un aspect essentiel de l'invention, les organes de fixation 2 ou 6 ne sont pas fabriqués séparément, puis assemblés à la glace d'une manière souvent imparfaite, comme dans l'art antérieur, mais formés directement sur les revêtements métalliques respectifs par un procédé de moulage d'un matériau en fusion. A la condition que le matériau des organes de fixation soit compatible avec, et présente une bonne affinité pour le matériau du revêtement métallique, le choix du matériau des organes de fixation est étendu, et la plupart des alliages métalliques couramment mis en oeuvre dans l'horlogerie ou la mécanique de précision peuvent être utilisés.

Par exemple, les organes de fixation sont réalisés en un métal du type du zinc, de l'étain, du cuivre, de l'or, à l'état pur ou allié. En particulier, on peut utiliser avantageusement le métal connu sous la dénomination zamac, qui est un alliage de zinc, d'aluminium, de cuivre et de magnésium, ou d'autres types d'alliages encore. Des alliages eutectiques sont particulièrement intéressants, dans la mesure ou la composition eutectique d'un alliage conduit à une température de fusion plus basse. Les revêtements utilisés à la jonction entre les organes de fixation et les glaces peuvent être déposés selon divers procédés connus, comme par exemple par métallisation sous vide ou dépôt galvanique. Ces revêtements peuvent présenter plusieurs couches, par exemple une sous-couche de chrome assurant l'adhérence à la glace et le masquage de l'organe de fixation, à laquelle est superposée une deuxième couche d'un matériau similaire à celui des organes de fixation pour assurer l'accrochage du métal lors du moulage. A titre d'exemple, on utilisera une couche extérieure de zinc pour l'assujettissement d'un organe de fixation au zamac ou d'or pour l'assujettissement d'un organe de fixation en or.

Compte tenu du très bon état de surface que présentent les organes de fixation directement à leur sortie du moule, il n'est pas forcément nécessaire d'usiner ultérieurement ses surfaces, ce qui constitue un avantage important du procédé selon l'invention.

Dans les figures 3 et 4, on a représenté en vue de dessous une glace 20, 20', munie d'un talon périphérique 21, 21' qui présente une largeur variable de manière à être légèrement déformable dans une direction radiale, par exemple pour absorber les contraintes lors du refroidissement du matériau formant le talon, ou celles dues à des différences de coefficients de dilatation thermique entre la glace et le talon. Cette largeur variable peut être obtenue en prévoyant des rétrécissements dans la forme générale du talon, ainsi que des ouvertures 22 (fig. 3), ou encore au moyen d'encoches 22' (fig. 4) laissées alternativement sur chaque face latérale du talon lors du moulage. Des taraudages 23, 23' permettent de fixer l'organe 21, 21_{,} dans une carrure de boîte de montre.

Le mode de réalisation de la figure 5 illustre une autre variante encore de l'invention, dans laquelle des inserts 27, constitués par exemple par des goujons filetés en acier, sont partiellement noyés dans un organe de fixation 28 au moment de sa réalisation, pour permettre son ancrage dans un autre élément d'une boîte de montre. En outre, on voit que l'organe de fixation 28 peut être réalisé sur une partie inférieure inclinée 29 de la glace 30, avec interposition d'un revêtement 31.

Dans le mode de réalisation de la figure 6, l'organe de fixation 33 comporte deux zones adjacentes, séparées par la ligne pointillée 34 et cons- titutées de matériaux différents. Par exemple, une première couche adjacente au revêtement 35 de la glace 36 peut être constituée d'étain pour assurer un bon accrochage avec le revêtement 35, tandis que la zone située en dessous de cette couche peut être réalisée en un bronze présentant de meilleures qualités mécaniques. Bien entendu, les deux zones étant formées à l'état fondu, la ligne 34 ne correspond pas à une séparation abrupte entre les deux zones, mais à une région d'interpénétration des deux matériaux voisins. En outre, la partie externe de l'organe de fixation 33 est munie d'une coiffe 37 qui peut être réalisée en un matériau dur, ou en un métal précieux comme de l'or. Cette coiffe, qui peut donc avoir une fonction protectrice ou décorative peut être, par exemple, rapportée sur l'organe 33 après sa formation, ou même déjà à l'intérieur du moule servant à la fabrication de cet organe.

Dans la figure 7 on a représenté schématiquement une installation permettant la réalisation des éléments de boîtes de montre des figures 1 ou 2. La glace 1 est placée entre deux parties 8, 9 d'un moule à injecter, la partie 9 comportant un canal 10 dont la forme correspondant à celle de l'organe de fixation à former. Une ouverture 11 permet de faire communiquer ce canal avec l'extérieur et de le remplir avec un matériau métallique en fusion. Bien entendu, la glace 1 peut être chauffée à l'intérieur du moule, et tous les procédés connus de moulage de matériau en fusion peuvent être mis à profit, par exemple l'injection sous pression par centrifugation, ou le moulage dans un four maintenu à basse pression, afin d'abaisser le point de fusion des matériaux utilisés.

Dans la figure 8, on a représenté un autre aspect de l'invention, selon lequel un organe de fixation 13 réalisé comme indiqué précédemment, est utilisé non seulement pour assujettir une glace 14 à la partie supérieure d'une pièce constitutive 15 d'une boîte de montre, comme par exemple une carrure ou une lunette, mais également pour assurer l'étanchéité de l'assemblage. A cet effet, l'organe de fixation 13, dont le matériau constitutif peut être choisi de façon à pouvoir épouser intimement la forme extérieure d'un logement 16 pratiqué dans la pièce 15, est engagée à force dans ce logement, et son appui sur la surface latérale du logement 16 est encore amélioré par une bague de tension 17 disposée radialement à l'intérieur de l'organe de fixation annulaire 13. Dans le cadre de cette construction, la métallisation 18 de la face inférieurede la glace s'étend bien entendu au delà de la bague de tension 17.

Bien qu'ayant été décrite en relation avec certains de ses modes de réalisation particuliers seulement, la présente invention ne s'y trouve nullement limitée, mais elle est au contraire susceptible de faire l'objet de nombreuses modifications et variantes qui apparaîtront à l'homme du métier.

## Revendications

1. Procédé de fabrication d'un élément de boîte de montre comprenant une glace (1) et un organe de fixation (2) assujetti à cette dernière, dans lequel on dépose un revêtement métallique (3) sur l'une des faces de la glace, et on forme ensuite ledit organe de fixation sur ce revêtement métallique, par moulage d'un matériau métallique en fusion présentant une bonne affinité pour le matériau du revêtement.

2. Elément de boîte de montre fabriqué selon le procédé de la revendication 1 et comprenant une glace (1) munie sur l'une de ses faces d'un revêtement métallique (3), et un organe de fixation (2) en métal solidaire dudit revêtement par liaison intermétallique.

3. Elément de boîte de montre selon la revendication 2, caractérisé en ce que l'organe de fixation est constitué par un talon périphérique (2) s'étendant sous la glace.

4. Elément de boîte de montre selon la revendication 2, caractérisée en ce que l'organe de fixation est constitué par une pluralité de plots (6) s'étendant perpendiculairement au plan de la glace.

5. Elément de boîte de montre selon la revendication 3, caractérisé en ce que le talon périphérique (2) présente une largeur variable de manière à être légèrement déformable dans un plan parallèle au plan de la glace.

6. Elément de boîte de montre selon l'une des revendications 2 à 5, caractérisé en ce que l'organe de fixation comporte en outre des inserts (27) permettant son ancrage.

7. Elément de boîte de montre selon la revendication 6, caractérisé en ce que les inserts sont constitués par des goujons filetés (27).

8. Elément de boîte de montre selon l'une des revendications 2 à 7, caractérisé en ce que la partie externe de l'organe de fixation (33) comporte une coiffe (36).

9. Elément de boîte de montre selon l'une des revendications 2 à 8, caractérisé en ce que l'organe de fixation (33) comporte au moins deux zones de matériaux différents.

10. Boîte de montre comportant notamment une pièce constitutive (15) présentant une ouverture supérieure et un élément de boîte de montre comportant une glace (14) munie d'un revêtement métallique (18) sur la périphérie de sa face interne, et un organe de fixation (13) en métal, solidaire dudit revêtement par liaison intermétallique, formant un talon s'étendant sous la glace, ledit talon étant engagé à force dans un logement approprié (16) de ladite pièce et assure l'étanchéité de l'assemblage.

11. Boîte de montre selon la revendication 10, caractérisée en ce qu'une bague de tension (17) est montée radialement à l'intérieur de l'organe de fixation (13) pour l'appliquer contre la paroi latérale dudit logement (16).

## Patentansprüche

1. Verfahren zur Herstellung eines Uhrengehäuseteils, umfassend ein Glas (1) und ein an dem letzteren befestigtes Befestigungsorgan (2), bei dem man eine metallische Verblendung (3) auf einer der Flächen des Glases aufbringt und dann das befestigte Befestigungsorgan auf dieser metallischen Verblendung durch Giessen eines schmelzflüssigen Materials, das eine gute Affinität für das Verblendungsmaterial aufweist, ausbildet.

2. Uhrengehäuseteil, hergestellt nach dem Verfahren des Anspruchs 1 und umfassend ein Glas (1), das auf einer seiner Flächen mit einer metallischen Verblendung (3) versehen ist, und einem Befestigungsorgan (3) aus Metall, das formschlüssig mit der Verblendung durch intermetallische Verbindung verbunden ist.

3. Uhrengehäuseteil gemäss Anspruch 2, dadurch gekennzeichnet, dass das Befestigungsorgan durch eine in Umfangsrichtung verlaufende Leiste (2), die sich unter dem Glas erstreckt, gebildet ist.

4. Uhrengehäuseteii gemäss Anspruch 2, dadurch gekennzeichnet, dass das Befestigungsorgan durch eine Vielzahl von Stiften (6) gebildet ist, die sich senkrecht zu der Ebene des Glases erstrecken.

5. Uhrengehäuseteil gemäss Anspruch 3, dadurch gekennzeichnet, dass die in Umfangsrichtung verlaufende Leiste (2) eine variable Breite derart aufweist, dass sie leicht in einer Ebene parallel zur Ebene des Glases deformierbar ist.

6. Uhrengehäuseteil gemäss einem der Ansprüche 2 bis 5, dadurch gekennzeichnet, dass das Befestigungsorgan zudem Einsätze (27) umfasst, die seine Verankerung erlauben.

7. Uhrengehäuseteil gemäss Anspruch 6, dadurch gekennzeichnet, dass die Einsätze durch Gewindestifte (27) gebildet sind.

8. Uhrengehäuseteil gemäss einem der Ansprüche 2 bis 7, dadurch gekennzeichnet, dass der äussere Teil des Befestigungsorgans (33) eine Kappe (37) umfasst.

9. Uhrengehäuseteil gemäss einem der Ansprüche 2 bis 8, dadurch gekennzeichnet, dass das Befestigungsorgan (33) wenigstens zwei Bereiche aus verschiedenen Materialien umfasst.

10. Uhrengehäuse, umfassend namentlich ein Bauteil (15), das eine obere Öffnung und ein Uhrengehäuseteil aufweist, das ein Glas (14) umfasst, das mit einer metallischen Verblendung (18) auf dem Rand seiner Innenfläche versehen ist, und ein Befestigungsorgan (13) aus Metall, das formschlüssig mit der besagten Verblendung durch intermetallische Verbindung verbunden ist, und eine Leiste bildet, die sich unter dem Glas erstreckt, wobei die Leiste kraftschlüssig in einem geeigneten Sitz (16) des besagten Teils sitzt und die Dichtigkeit der Verbindung sicherstellt.

11. Uhrengehäuse gemäss Anspruch 10, dadurch gekennzeichnet, dass ein Spannring (17) radial einwärts von dem Befestigungsorgan (13) montiert ist, um diesen gegen die Seitenwand des besagten Sitzes (16) zu drücken.

## Claims

1. A method of producing a watch case element having a glass (1) and fastening means (2) secured to the latter, which comprises depositing a metal coating (3) on one face of the glass, and then forming said fastening means on the metal coating, by moulding a molten metal material having a good affinity for the coating material.

2. A watch case element produced by the method of claim 1 and having a glass (1) provided on one face thereof with a metal coating (3), and metal fastening means (2) secured to said coating by intermetallic bonding.

3. A watch case element as in claim 2, characterised in that the fastening means are formed by a peripheral heel (2) extending under the glass.

4. A watch case element as in claim 2, characterised in that the fastening means are formed by a plurality of studs (6) at right angles to the plane of the glass.

5. A watch case element as in claim 3, characterised in that the peripheral heel (2) is of varying width to allow slight deformation in a plane parallel to the plane of the glass.

6. A watch case element as in any one of claims 2 to 5, characterised in that the fastening means further include inserts (27) for enclosing them.

7. A watch case element as in claim 6, characterised in that the inserts are threaded studs (27).

8. A watch case element as in any one of the claims 2 to 7, characterised in that the outer portion of the fastening means (33) are provided with a rim (36).

9. A watch case element as in any one of claims 2 to 8, characterised in that the fastening means (33) include at least two regions of different materials.

10. A watch case comprising in particular a component (15) having an upper opening and a watch case element having a glass (14) provided with a metal coating (18) over the periphery of its inner face, and metal fastening means (13) secured to said coating by intermetallic bonding and forming a heel extending under the glass, said heel being force fitted into a suitable recess

(16) of said component to render the assembly fluidtight. 11. A watch case as in claim 10, characterised in that a tensioning ring (17) is mounted radially inside the fastening means (13) to press it against the side wall of said recess (16).
